# FASCICULE DE BREVET EUROPEEN

(11) **EP 0 019 574 B1**
(45) Date de publication et mention de la délivrance du brevet: **29.02.1984**
(21) Numéro de dépôt: 80440001.8
(22) Date de dépôt: 09.05.1980
(51) Int. Cl.: B66D 3/10, A62B 1/14

(54) **Dispositif de levage, en particulier moufle**
Hebevorrichtung, insbesondere Seilrollenaufzug
Lifting device, especially pulley block

(30) Priorité: 18.05.1979 FR 7913298; 14.02.1980 FR 8003533
(43) Date de publication de la demande: 26.11.1980
(73) Titulaire: Singer, Edouard, F-68790 Morschwiller-Le-Bas (FR)
(72) Inventeur: Singer, Edouard, F-68790 Morschwiller-Le-Bas (FR)
(74) Mandataire: Aubertin, François

## Description

L'invention concerne un dispositif de levage, en particulier une moufle.

On connaît déjà, par la DE-A n° 2 237 622, un dispositif permettant l'évacuation de personnes en cas d'incendie. Ce dispositif est conçu de telle façon que la charge glisse le long de la corde accrochée à un endroit déterminé, c'est-à-dire que le dispositif glisse vers le bas en cas d'utilisation. Pour éviter que la descente soit trop rapide, ce dispositif prévoit un frein qui est mis en contact avec le réa coulissant par l'intermédiaire d'un ressort mis sous tension par un volant de manoeuvre pouvant être vissé ou dévissé sur un axe fileté. On actionne le volant de manoeuvre pour bloquer le dispositif sur la corde pour éviter une chute et un glissement rapides lorsque l'usager enjambe le rebord de la fenêtre. Ainsi, l'interaction pour le blocage du frein et du réa coulissant se fait en phase de repos par blocage manuel.

Pour descendre, l'usager actionne le volant de manoeuvre de sorte que le ressort n'est plus sous tension et le frein peut s'écarter facilement du réa coulissant mais fixe en rotation. En dévissant le volant de manoeuvre, le frein n'agit pratiquement plus sur la corde et ne provoque aucun blocage du dispositif coulissant sur ladite corde.

Toutefois, si, pour une raison ou pour une autre, l'usager n'a pas serré à fond le volant de manœuvre, en cas de chute, lorsque l'usager enjambe le rebord de la fenêtre, le dispositif glisse librement sur la corde.

Par la DE-A n° 2 342 244, on connaît des perfectionnements apportés au dispositif ci-dessus. Ces perfectionnements concernent la fixation du dispositif d'évacuation sur le rebord de la fenêtre.

Toutefois, aucune modification n'a été apportée aux moyens de freinage formés par le frein, l'axe fileté, le ressort et le volant de manoeuvre. Les moyens utilisés, assurant le blocage du dispositif sur la corde, doivent permettre à l'usager d'enjamber le rebord de la fenêtre sans qu'il y ait risque de glissement du dispositif sur la corde. Lorsque l'usager s'est attaché au dispositif, il dévisse le volant de manoeuvre pour pouvoir descendre mais, en aucun cas, les moyens utilisés agissent lorsque, pour une raison ou pour une autre, l'usager fait une chute.

Par la DE-A n° 2 258 424, on connaît d'autres perfectionnements apportés au dispositif ci-dessus. Malgré la pluralité des pièces (six réas mobiles et deux freins), le système est le même. En effet, après avoir mis en place le dispositif et avant de l'utiliser, l'usager doit fortement serrer les moyens de freinage à l'aide de deux volants de manoeuvre avant d'enjamber le rebord de la fenêtre. Après s'être accroché et après avoir enjambé le rebord de la fenêtre, il est nécessaire que l'usager desserre les moyens de freinage à l'aide du premier volant de manoeuvre et, le cas échéant, le second volant de manoeuvre pour glisser vers le sol.

On connaît également par la DE-B n° 1 300 409 une moufle se composant de deux flasques. Le premier flasque peut être rapproché ou éloigné du second flasque en vissant ou en dévissant le flasque sur un moyeu fileté du second flasque, ceci en fonction du diamètre de la corde. Après réglage effectué en raison de ce diamètre, on agit sur des vis dont leurs extrémités s'engagent dans des évidements prévus dans le premier flasque pour éviter, lors de la rotation du réa mobile, un éloignement ou un rapprochement involontaire des deux flasques. Seul le second flasque comporte un flanc tronconique aboutant, d'une part, au pourtour extérieur du flasque et, d'autre part, à un épaulement alors que le premier flasque comporte uniquement un flanc tronconique mais pas d'épaulement. Ainsi, en cas d'écartement des deux flasques dû à une traction exercée sur la corde, cette dernière a tendance à se coincer entre le flanc tronconique du premier flasque et le coin de l'épaulement du second flasque et risque de prendre appui contre les vis.

Par ailleurs, on connaît par le brevet français n° 715 418, une poulie de levage à frein. Cette poulie comporte une chape fixe munie d'un crochet qui s'attache au point de suspension. A l'intérieur de la chape un sabot de frein est fixé sous le crochet. Ce sabot épouse la forme de la poulie et porte une gorge semblable et de sens contraire. La chape est rappelée élastiquement par deux ressorts de rappel. Au repos, les ressorts de rappel maintiennent la poulie contre le sabot en provoquant un certain écrasement de la corde. Si l'on veut manœuvrer, il faut exercer une traction sur la poulie soit par l'intermédiaire d'une corde auxiliaire attachée à un crochet solidaire de la chape, soit par l'intermédiaire d'une traction exercée sur le brin libre de la corde, la charge étant accrochée à l'autre brin. Toutefois, le sabot n'agit pas sur la poulie mais sur la corde et seul un pincement de celle-ci entraînant un écrasement permet d'éviter un glissement de la corde entre la gorge de la poulie et la gorge du sabot.

On connaît également, par la demande de brevet européen n° 675, un dispositif de levage, en particulier une moufle constituée d'une chape, pourvue à sa partie supérieure d'un organe d'accrochage et formée de deux ailes parallèles dont une présente une échancrure, d'un axe et d'un réa, mobile sur cet axe et placé entre les deux ailes de la chape. Cette moufle comporte au moins un réa fixe enfilé sur une extrémité de l'axe faisant saillie par rapport à l'aile de la chape dans laquelle l'échancrure est réalisée et sur lequel l'un des brins de la corde enroulée autour du réa mobile est susceptible d'être enroulé après passage à travers l'échancrure réalisée dans l'aile de la chape interposée entre le réa mobile et le ou les réas fixes.

Toutefois, on a constaté que, lorsque l'on enroule le brin libre de la corde autour du second réa fixe, l'utilisateur agissant fréquemment d'une manière affolée, cet enroulement n'est pas assez serré et on risque que la corde continue à glisser, notamment lorsque la charge suspendue à l'autre brin de la corde est lourde et que la traction exercée sur ce brin est forte et brutale par suite d'une chute de la charge.

Par ailleurs, il s'est avéré nécessaire, au cours d'expériences, de bloquer également le réa mobile de sorte qu'aucune pièce constituant le dispositif de levage ne soit en mouvement.

La présente invention a pour but de remédier à ces inconvénients.

L'invention, telle qu'elle est caractérisée dans les revendications, résout le problème consistant à créer une moufle de sécurité permettant, d'une part, de faire descendre un poids relativement important de l'ordre d'une centaine de kilogrammes avec une force de retenue faible de l'ordre de six kilogrammes et, d'autre part, augmenter la sécurité en pinçant le brin de corde enroulé sur le second réa fixe.

L'invention est exposée ci-après plus en détail à l'aide de dessins représentant seulement un mode d'exécution.
La figure 1 représente, en vue en élévation, le dispositif de levage réalisé conformément à la présente invention, le réa mobile étant en phase d'utilisation normale ;
la figure 2 représente une vue latérale de la figure 1 ;
la figure 3 représente, en vue en élévation, le dispositif de levage réalisé conformément à la présente invention, le réa mobile étant en phase d'utilisation en descenseur ;
la figure 4 représente une vue latérale de la figure 3 ;
la figure 5 représente, en vue en élévation, le dispositif de levage réalisé conformément à la présente invention, le réa mobile étant bloqué ;
la figure 6 représente une vue latérale de la figure 5 ;
la figure 7 représente, en vue en coupe et en élévation, le dispositif de levage pourvu d'un réa fixe élastique.

On se réfère aux figures 1 à 6.

Le dispositif 101 comporte une chape 102 constituée de deux ailes verticales 103, 104. L'extrémité supérieure 105 de ces ailes verticales 103, 104 est traversée par un axe 106 servant de liaison entre la chape 102 et un organe d'accrochage 107 tel qu'un crochet. Les deux ailes 103, 104 sont traversées de part en part par un axe de rotation 108 autour duquel pivote un réa mobile 109.

On applique contre la face externe 126 de l'aile verticale 104 un premier réa fixe 114₁ monté sur l'axe de rotation 108. Ce premier réa fixe 114, comporte également une gorge 127 dans laquelle vient se placer la corde 113 maintenue par le rebord 122, du capot 121₁. Le bord inférieur 128 de ce réa fixe 114, est situé sur un même plan horizontal tel que le chant inférieur 129 de l'aile verticale 104, ce qui permet le passage de la corde 113 depuis le réa mobile 109 vers le premier réa fixe 114₁.

On dispose contre la face externe 130 du premier réa fixe 114, un second réa fixe 114₂ également enfilé sur l'axe de rotation 108. Ce second réa fixe 114₂ comporte deux flancs coniques 116, et 116₂ dont la petite base 119,, 119₂ est solidaire du moyeu 120. La corde 113 est maintenue par le rebord 122₂ du capot 121₂.

Selon l'invention, le dispositif 101 comporte un patin 131 formant frein. Ce patin 131, réalisé dans une matière anti-dérapante et, en particulier en caoutchouc, est monté sur une plaque coulissante en fibres de verre 132. Cette plaque 132 comporte une lumière verticale 133 à travers laquelle passe un axe 134 servant d'élément de liaison entre la plaque 132 et l'aile verticale 103 de la chape 102.

Le patin 131 a, à sa partie inférieure 135, la forme d'un demi-réa pourvu d'une gorge 136 adaptée à la corde employée 113 et, à sa partie supérieure 137, un bossage semi-torique 138 venant, sous l'action de la force appliquée sur la corde, s'introduire dans la gorge 112 du réa mobile 109.

En cas d'utilisation normale du dispositif 101, la corde 113 s'enroule partiellement autour du réa mobile 109 (voir figures 1 et 2).

En phase de descenseur (voir figures 3 et 4), on enroule le garant 123 de la corde 113 autour du patin 131 en l'engageant dans la gorge 136 puis autour du réa fixe 114₁. Sous l'effet de l'action appliquée à la corde 113, l'ensemble plaque 132 et patin 131 coulisse vers le haut et le bossage semi-torique 138 s'introduit dans la gorge 112 du réa mobile 109. Le passage du garant de la corde 113 du patin 131 vers le réa fixe 114, est possible du fait que le bord inférieur 128 du réa fixe 114, et le chant inférieur 129 de l'aile verticale 104 sont sur un même plan horizontal.

Pour bloquer le dispositif 101, il suffit de continuer l'enroulement du garant et de le passer depuis le premier réa fixe 114, sur le second réa fixe 114₂ (voir figures 5 et 6).

On se réfère à la figure 7.

Le dispositif de levage 201 comporte la chape 202 composée de deux ailes verticales 203, 204. Ces deux ailes 203, 204 sont traversées à leur extrémité supérieure par un axe 206 sur lequel est enfilé un moyeu 239 traversé verticalement par un axe fileté 240 sur lequel est vissé un crochet 241 de l'organe d'accrochage 207. Sur la tige 242 de ce crochet 241 est enfilée une douille 243 traversée par un axe 244 assurant la liaison entre ladite douille 243 et un élément de verrouillage 245. Cet élément de verrouillage 245 coopère avec la pointe 246 du crochet 241 pour éviter que la corde ne sorte de la boucle 247 du crochet 241.

Par ailleurs, les deux ailes verticales 203, 204 sont traversées par l'axe de rotation 208. On enfile sur cet axe 208 entre les faces internes 210, 211 des ailes verticales 203, 204 une douille à aiguilles 248 servant de liaison entre ledit axe 208 et le réa mobile 209. Cet axe 208 sert également de support au premier réa fixe 214₁. L'immobilité en rotation de ce réa fixe 214, est assurée par une languette 249 de la face externe 226 de l'aile verticale 204 s'engageant dans une rainure 250 pratiquée dans la face externe 251 du réa fixe 214₁. Sur la seconde face externe 252 du réa fixe 214₁ est appliqué le capot en élastomère 221. Celui-ci comporte sur sa face externe 230 une rainure 253 dans laquelle s'engage une languette 254 du second réa fixe 214₂.

Le déplacement latéral de l'axe de rotation 208 est annihilé, d'une part, par un élément de serrage 255 vissé sur l'extrémité filetée 256 et, d'autre part, par un épaulement 257 s'appliquant contre la seconde face externe 252 du premier réa fixe 214₁.

Le second réa fixe 214₂ se compose de deux flasques 258, 259. Chaque flasque 258, 259 comporte un flanc tronconique 260, 261 aboutant, d'une part, au pourtour externe 262, 263 et, d'autre part, à un épaulement 264, 265. Les deux épaulements 264, 265 se font face et viennent s'appliquer l'un contre l'autre par suite de l'action d'au moins un élément élastique 266. Les deux flancs tronconiques 260, 261 forment entre eux la gorge 267 dans laquelle vient se loger le brin libre de la corde. L'élément élastique 266, disposé dans un logement 268 pratiqué dans la face externe 269 du second flasque 259, est maintenu, d'une part, par le fond 270 du logement 268 et, d'autre part, par une bague d'arrêt 271 coulissant dans un décrochement 272 aboutant au logement 268. Cette bague d'arrêt 271 présente un trou conique 273 dans lequel est noyée la tête 274 de l'axe 208.

Lorsque l'utilisateur enroule le brin libre de la corde autour du second réa fixe 214₂, le flasque 259 s'écarte du flasque 258 et l'élément élastique 266 est comprimé. En relâchant la traction exercée sur ce brin libre, l'élément élastique 266 agit et pousse le second flasque 259 vers le flasque 258. De ce fait, le brin libre de la corde est pincé entre les deux flancs tronconiques 260, 261.

Le dispositif 201 comporte un patin 231 traversé par un axe 234 servant d'élément de liaison entre le patin 231 et l'aile verticale 203. On enfile sur cet axe 234 une plaque 232 maintenue par un flasque d'arrêt 275. Le patin 231 présente une lumière verticale 276. De même, la plaque 232 est pourvue d'une lumière 233 ainsi que le flasque d'arrêt 275. De ce fait, l'ensemble formé par le patin 231, la plaque 232 et le flasque d'arrêt 275 peut coulisser verticalement. Le patin 231 comporte à sa partie inférieure 235 une gorge 236 dans laquelle est logée la corde et à sa partie supérieure 237 un bossage semi-torique 238 qui, en cas de fonctionnement, s'engage dans la gorge 212 du réa mobile 209 et bloque ce dernier.

## Revendications

1. Dispositif de levage, en particulier moufle constituée d'une chape (102 ; 202) pourvue à sa partie supérieure d'un organe d'accrochage (107 ; 207) et formée de deux ailes parallèles (103, 104 ; 203, 204) dont une (104 ; 204) présente une échancrure (115), d'un axe (108 ; 208), d'un réa (109 ; 209), mobile sur cet axe (108 ; 208) et placé entre les deux ailes (103, 104; 203, 204) de la chape (102 ; 202), et d'au moins deux réas fixes (114,, 114₂), (214₁, 214₂) enfilés sur une extrémité de l'axe (108 ; 208) faisant saillie par rapport à l'aile (104 ; 204) de la chape (102 ; 202) dans laquelle l'échancrure (115) est réalisée et sur lesquels l'un des garants (123) de la corde (113) enroulée autour du réa mobile (109 ; 209) est susceptible d'être enroulé après passage à travers l'échancrure (115) réalisée dans l'aile (104) de la chape (102) interposée entre le réa mobile (109 ; 209) et les réas fixes (114₁, 114₂), (214₁, 214₂), caractérisé en ce qu'il comporte un patin (131 ; 231) coopérant avec le réa mobile (109 ; 209) en vue de pouvoir immobiliser ce dernier, le patin (131 ; 231) étant monté sur une plaque coulissante (132 ; 232) rappelé vers le centre du réa mobile (109, 209) par le garant (123) de la corde (113) passé, en phase de descendeur, sur la partie inférieure (135; 235) du patin (131, 231) avant d'être passé sur les réas fixes (114₁, 114₂) (214₁, 214₂),

2. Dispositif de levage selon la revendication 1, caractérisé en ce que le patin (131 ; 231) comporte une partie inférieure (135 ; 235) ayant la forme d'un demi-réa pourvu d'une gorge (136 ; 236) adaptée à la corde employée (113).

3. Dispositif de levage selon la revendication 1, caractérisé en ce que la plaque (132 ; 232), réalisée en fibres de verre, comporte une lumière verticale (133 ; 233) à travers laquelle passe un axe (134 ; 234) servant d'élément de liaison entre l'ensemble patin (131 ; 231), plaque (132 ; 232) et une des ailes verticales (103 ; 203) de la chape (102 ; 202) servant de support au réa mobile (109 ; 209).

4. Dispositif de levage selon la revendication 1, caractérisé en ce que le second réa fixe (214₂) comporte un flasque mobile (259) pourvu de moyens de rappel automatique (266) ramenant le flasque mobile (259) à sa position de repos après son écartement du flasque fixe (258) dû à une traction exercée par la corde.

5. Dispositif de levage selon la revendication 4, caractérisé en ce que le flasque mobile (259) comporte un logement (268) pratiqué dans sa face externe (269) dans lequel est placé au moins un élément élastique (266) assurant le rappel élastique du flasque mobile (259).

6. Dispositif de levage selon les revendications 4 et 5, caractérisé en ce que le logement (268) comporte un décrochement (272) servant de logement à une bague d'arrêt (271) maintenant les éléments élastiques (266) sous tension.

7. Dispositif de levage selon la revendication 6, caractérisé en ce que la bague d'arrêt (271) comporte un trou conique (273) dans lequel est noyée la tête (274) de l'axe (208).

8. Dispositif de levage selon la revendication 1, caractérisé en ce que le second réa fixe comporte une gorge (267) dont le fond est constitué par les deux épaulements (264, 265) et dont les côtés sont formés par les flancs tronconiques (260, 261) des deux flasques (258, 259).

## Claims

1. A lifting device, especially a pulley block composed of a shell (102 ; 202) provided, in its upper part, with a hanging element (107 ; 207) and made of two parallel wings (103, 104; 203, 204) one of which (104 ; 204) has a notch (115) ; an axis (108 ; 208) ; a sheave (109 ; 209) movable on said axis (108 ; 208) and situated between the two wings (103, 104 ; 203, 204) of the shell (102 ; 202) ; and at least two fixed sheaves (114₁, 114₂ ; 214₁, 214₂) placed on an end of the axis (108 ; 208) projecting with respect to the wing (104 204) of the shell (102 ; 202) in which the notch (115) is realized, fixed sheaves on which one of the tackle-falls (123) of the rope (113) wound about the movable sheave (109 ; 209) is apt to be wound after passage through the notch (115) made in the wing (104) of the shell (102) interposed between the movable sheave (109 ; 209) and the fixed sheaves (114₁, 114₂ ; 214₁, 214₂), characterized in that it comprises a shoe (131 ; 231) co-operating with the movable sheave (109 ; 209) in order to be able to immobilize the latter, the shoe (131 ; 231) being mounted on a sliding plate (132 ; 232) brought back toward the centre of the movable sheave (109 : 209) by the tackle- fall (123) of the rope (113) passed, in downward step, on the lower part (135 ; 235) of the shoe (131 ; 231) before to be passed on the fixed sheaves (114₁, 114₂ ; 214₁, 214₂).

2. A lifting device according to claim 1, wherein the shoe (131 ; 231) comprises a lower part (135 ; 235) having the shape of a half-sheave provided with a groove (136 ; 236) adapted to the used rope (113).

3. A lifting device according to claim 1, wherein the plate (132 ; 232), composed of glass fibres, comprises a vertical aperture (133 ; 233) through which passes an axis (134 ; 234) serving as linking element between the whole shoe (131 ; 231), plate (132 ; 232) and one of the vertical wings (103 ; 203) of the shell (102 ; 202) being used as support for the movable sheave (109 ; 209).

4. A lifting device according to claim 1, wherein the second fixed sheave (214₂) comprises a mobile web (259) provided with means of automatic return (266) bringing back the mobile web (259) to its rest position after its spacing from the fixed web (258) due to a tractive effort exerted by the rope.

5. A lifting device according to claim 4, wherein the mobile web (259) comprises a housing (268) made in its external face (269), in which is placed at least a resilient element (266) ensuring the elastic return of the mobile web (259).

6. A lifting device according to any one of the claims 4 and 5, wherein the housing (268) comprises an unhooking (272) serving as housing for a stop-collar (271) maintaining the elastic elements (266) under tension.

7. A lifting device according to claim 6, wherein the stop-collar (271) comprises a cone-shaped hole (273) in which is counter sunk the head (274) of the axis (208).

8. A lifting device according to claim 1, wherein the second fixed sheave comprises a groove (267) whose bottom is made of two shoulders (264, 265) and whose sides are composed of the truncated cone-shaped flanks (260, 261) of the two webs (258, 259).

## Patentansprüche

1. Hebevorrichtung, insbesondere Seilrollenaufzug, bestehend aus einem Bügel (102; 202), der an seinem oberen Ende mit einem Aufhängungselement (107; 207) versehen ist, und aus zwei parallelen Schenkeln (103, 104 ; 203, 204) gebildet wird, von denen einer (104; 204) eine bogenförmige Aussparung (115) aufweist ; einer Achse (108 ; 208) ; einer Seilrolle (109, 209), die auf dieser Achse (108 ; 208) beweglich ist und zwischen den zwei Schenkeln (103, 104 ; 203, 204) des Bügels (102 ; 202) angeordnet ist ; und mindestens zwei festen Seilrollen (114₁, 114₂) ; (214₁, 214₂), die auf ein Ende der Achse (108 ; 208) aufgeschoben sind, die bei dem Bügel (102 ; 202) bezüglich des Schenkels (104 ; 204) übersteht, in dem die bogenförmige Aussparung verwirklicht ist, festen Seilrollen, um die eines der Lauftaue (123) des um die bewegliche Seilrolle (109 ; 209) gewickelten Seils (113) gewickelt werden kann, nachdem es um die bogenförmige Aussparung (115) geführt wurde, die in dem Schenkel (104) des Bügels (102) verwirklicht ist, wobei dieser Schenkel (104) zwischen der beweglichen Seilrolle (109 ; 209) und den festen Seilrollen (114₁, 114₂) ; (214₁, 214₂) angeordnet ist, dadurch gekennzeichnet, daß sie einen Schuh (131 ; 231) umfaßt, der mit der beweglichen Seilrolle (109 ; 209) zusammenwirkt, um diese letztere blockieren zu können, wobei der Schuh (131 ; 231) auf einer gleitenden Platte (132 ; 232) montiert ist, die zu dem Zentrum der mobilen Seilrolle (109 ; 209) durch das Lauftau (123) des Seils (113) zurückgeholt wird, das in der Phase als Abwärtsförderer um das untere Ende (135 ; 235) des Schuhs (131 ; 231) geführt wird, bevor es um die festen Rollen (114₁, 114₂) ; (214₁, 214₂) geführt wird.

2. Hebevorrichtung gemäß Anspruch 1, dadurch gekennzeichnet, daß der Schuh (131 ; 231) einen unteren Teil (135 ; 235) aufweist, der die Form einer Halbrolle hat, die mit einer Kehle (136 ; 236) versehen ist, die an das verwendete Seil (113) angepaßt ist.

3. Hebevorrichtung gemäß Anspruch 1, dadurch gekennzeichnet, daß die aus Glasfaser verwirklichte Platte (132 ; 232) ein vertikales Langloch (133 ; 233) aufweist, durch das eine Achse (134 ; 234) hindurchgeführt ist, die als Verbindungselement zwischen der Einheit aus Schuh (131 ; 231) und Platte (132 ; 232) und einem der vertikalen Schenkel (103 ; 203) des Bügels (102; 202) dient, der die bewegliche Seilrolle (109 ; 209) hält.

4. Hebevorrichtung gemäß Anspruch 1, dadurch gekennzeichnet, daß die zweite feste Seilrolle (214₂) einen beweglichen Flansch (259) aufweist, der mit Mitteln zur automatischen Rückholung (266) versehen ist, die den beweglichen Flansch (259) in seine Ruheposition zurückholen, wenn er infolge eines von dem Seil ausgeübten Zugs von dem festen Flansch (258) abgerückt wurde.

5. Vorrichtung gemäß Anspruch 4, dadurch gekennzeichnet, daß der bewegliche Flansch (259) eine in seiner äußeren Seite (269) angebrachte Aussparung (268) aufweist, in der mindestens ein elastisches Element (266) untergebracht ist, das die elastische Rückholung des beweglichen Flanschs (259) bewirkt.

6. Hebevorrichtung gemäß den Ansprüchen 4 und 5, dadurch gekennzeichnet, daß die Aussparung (268) einen Absatz (272) aufweist, der als Sitz für einen Feststellring (271) dient, der die elastischen Elemente (266) unter Spannung hält.

7. Hebevorrichtung gemäß Anspruch 6, dadurch gekennzeichnet, daß der Feststellring (271) eine konische Öffnung (273) aufweist, in der der Kopf (274) der Achse (208) versenkt ist.

8. Hebevorrichtung gemäß Anspruch 1, dadurch gekennzeichnet, daß die zweite feste Seilrolle (267) eine Kehle (267) aufweist, deren Boden aus zwei Ansätzen (264, 265) besteht, und deren Seiten von den kegelstumpfförmigen Flanken (260, 261) der zwei Flansche (258, 259) gebildet werden.
